# EUROPÄISCHE PATENTSCHRIFT

(11) **EP 0 334 156 B1**
(45) Veröffentlichungstag und Bekanntmachung des Hinweises auf die Patenterteilung: **11.08.1993**
(21) Anmeldenummer: 89104410.9
(22) Anmeldetag: 13.03.1989
(51) Int. Cl.: A45D 19/02, A45D 34/04

(54) **Vorrichtung zur kontinuierlichen Abgabe eines Haarfärbemittels auf die Kopfhaare von Menschen**
Device for continuously dispensing a hair dyeing product on human hair
Dispositif pour distribuer en continu un produit colorant les cheveux sur une chevelure humaine

(30) Priorität: 22.03.1988 DE 3809498
(43) Veröffentlichungstag der Anmeldung: 27.09.1989
(73) Patentinhaber: Henkel Kommanditgesellschaft auf Aktien, 40191 Düsseldorf (DE)
(72) Erfinder: Busch, Peter, Dr., D-4006 Erkrath (DE); Thiele, Klaus, D-4018 Langenfeld (DE)

(56) Entgegenhaltungen:
- EP-A- 0 157 032
- EP-A- 0 251 189
- DE-A- 2 730 689
- FR-A- 1 193 795
- FR-A- 1 416 928
- US-A- 3 605 764

## Beschreibung

Die Erfindung richtet sich auf eine Vorrichtung zur kontinuierlichen Abgabe eines Haarfärbemittels auf die Kopfhaare von Menschen mit einem Speicher für das Haarfärbemittel aus einem ersten porösen Material innerhalb eines Gehäuses und in das erste poröse Material eingesetzten, mit diesem in Kapillarverbindung stehenden Zinken aus einem zweiten porösen Material, wobei sich das erste poröse Material des Speichers über ein Mehrfaches der Eindringtiefe der Zinken in Eindringrichtung erstreckt.

Bei einer aus der EP-A-0 251 189 bekannten Vorrichtung dieser Art hatte sich in der Praxis erwiesen, daß ein kontinuierlicher Fluß einer größeren Menge von Behandlungsmittel vom porösen Speichermaterial in das poröse Zinkenmaterial nicht sichergestellt ist, was im wesentlichen darauf zurückgeführt wird, daß bei der bekannten Vorrichtung poröse Materialien für Speicher und Zinken mit nicht orientiertem Faserverlauf eingesetzt werden und dadurch der Weg der Behandlungsflüssigkeit vom Speicher in die Zinken ungünstig ist, wodurch keine einwandfreie, insbesondere gleichmäßige Haarfärbung gewährleistet ist. Zur Vermeidung eines Aufbringens von Behandlungsmittel auf die Kopfhaut können zwischen den porösen Zinken längere Distanzstifte oder an den freien Enden der Zinken Distanzstücke angeordnet werden.

Bezüglich der verwendeten porösen Materialien sind die Verhältnisse auch bei einer anderen, aus der EP-A-0 157 032 bekannten Vorrichtung ganz ähnlich. Diese kammartige Vorrichtung weist einen Hohlraum in einem schmalen Kammrücken mit einseitigem Handgriff auf, in dem sich ein erstes poröses Material zur Aufnahme und Speicherung des flüssigen Stoffes befindet. Eine Vielzahl von in das erste poröse Material eingreifenden Zinken aus einem zweiten porösen Material steht mit dem den flüssigen Stoff speichernden ersten porösen Material im Hohlraum in Kapillarverbindung. Dadurch kann der flüssige Stoff über die freien Enden und Seitenflächen der Zinken auf die Haare und vor allem die Haut aufgetragen werden. Dieser Kamm ist insbesondere zur Behandlung von Tieren mit Insektiziden o. dgl. geeignet. Um eine bevorzugte Benetzung der Haut zu erreichen, sind die Zinken so ausgestaltet, daß die Abgabefähigkeit der Seitenflächen der Zinken weitgehend eingeschränkt ist, so daß nur eine relativ geringe Menge von Behandlungsflüssigkeit abgegeben wird.

Bei der Behandlung von Kopfhaaren von Menschen mit haarkosmetischen Produkten, wie Haarfärbemitteln u. dgl., kommt es aber gerade darauf an, die Kopfhaut möglichst unbenetzt zu lassen und das Produkt möglichst gleichmäßig über die Seitenflächen der Zinken an die Haare abzugeben, was die Abgabe einer größeren Menge von Behandlungsmittel pro Zeiteinheit und dementsprechendem Nachschub aus dem Speicher zu den und durch die Abgabe-Zinken bedingt. Mit dem vorstehend beschriebenen Kamm sind diese Forderungen aber nicht befriedigend zu erfüllen, da dieser Kamm bevorzugt Behandlungsmittel an die Haut abgibt und außerdem auch ein kontinuierlicher Fluß einer größeren Menge von Behandlungsmittel vom Speicher in die Zinken nicht sichergestellt ist. Dies wird vor allem darauf zurückgeführt, daß bei diesem bekannten Kamm poröse Materialien für Speicher und Kammzinken bevorzugt mit nichtorientiertem Faserverlauf vorgesehen sind und der Weg der Behandlungsflüssigkeit ungünstig ist, wenn auch der Kammhandgriff als Speicher für die Behandlungsflüssigkeit genutzt wird.

Aufgabe der Erfindung ist die Schaffung einer Lösung, welche eine zuverlässige und gleichmäßige Abgabe flüssiger Haarfärbemittel und dgl. in ausreichender Menge auf die Kopfhaare von Menschen ohne Benetzung der Kopfhaut sicherstellt.

Diese Aufgabe wird mit einer Vorrichtung der eingangs bezeichneten Art erfindungsgemäß dadurch gelöst, daß die Zinken im Oberflächenbereich ihrer freien Enden mit verschlossenen Poren ausgebildet sind, und daß die Hauptporenrichtung des zweiten porösen Materials der Zinken und des ersten porösen Materials des Speichers im wesentlichen gleichgerichtet parallel zur Zinkenlängsrichtung ist, wobei die Poren des ersten porösen Materials größer als die Poren des zweiten porösen Materials ausgebildet sind.

Durch diese Ausbildung wird eine gleichmäßige und zur Färbung ausreichende Menge an flüssigem Haarfärbemittel an die Kopfhaare ohne Benetzung der Kopfhaut gegeben. Dabei kann das Haarfärbemittel nur über die Seitenflächen der Zinken austreten, da die Poren im Oberflächenbereich der freien Enden der Zinken verschlossen sind, so daß kein Haarfärbemittel an die Kopfhaut gelangen kann. Durch die gleichgerichtete Anordnung der Hauptporenrichtung der porösen Materialien der Zinken und des Speichers wird ein besonders guter kontinuierlicher Fluß des Haarfärbemittels aus dem Speicher in die Zinken erzielt, so daß jederzeit eine gleichmäßige Haarfärbemittelmenge abgegeben wird und sich somit eine entsprechend gleichmäßige Haarfärbung ergibt. Außerdem wird durch die Erstreckung des ersten porösen Materials des Speichers über ein Mehrfaches der Eindringtiefe der Zinken in Eindringrichtung die Bevorratung einer ausreichend großen Menge an Haarfärbemittel ermöglicht, wobei das Haarfärbemittel aufgrund des kurzen und geradlinigen Transportweges vom ersten porösen Material des Speichers in die Zinken ohne eine Verstopfungs- oder Austrocknungsgefahr kontinuierlich fließen kann. Auch bleibt dabei nur eine geringe Restmenge von Behandlungsflüssigkeit im Speicher ungenutzt zurück.

Besonders günstig ist es, wenn das erste poröse Material des Speichers und das zweite poröse Material der Zinken durch Komprimierung aus nichtorientiertem, faserförmigem Material gebildet ist, wobei die Komprimierung des zweiten porösen Materials stärker als die des ersten Materials ist. Durch die Komprimierung des ursprünglich nicht orientierten faserförmigen Materials bildet sich eine weitgehend parallele Struktur der Hauptfasern aus, so daß eine Hauptporenrichtung entsteht. Dabei bilden sich aufgrund der unterschiedlichen Komprimierung des porösen Materials des Speichers und der Zinken unterschiedlich große Poren aus, derart, daß vom Speicher in die Zinken ein Kapillargefälle entsteht, durch das die Fließgeschwindigkeit des Haarfärbemittels vergrößert wird.

Dabei kann vorgesehen sein, daß das zweite poröse Material der Zinken unter Erwärmen und Verkleben komprimiert ist. Durch diese Behandlung ist eine besonders gute Komprimierung zu erzielen, wodurch sich in den Zinken sehr kleine Poren ausbilden, durch die das Haarfärbemittel besonders schnell fließt, so daß sich ein kontinuierlicher Abgabestrom von den Zinken an die zu färbenden Haare einstellt.

Zur Vermeidung einer Abgabe von Haarfärbemittel an die Kopfhaut sieht die Erfindung vor, daß die Poren im Oberflächenbereich der freien Enden der Zinken durch Ultraschall, Erwärmen oder Verkleben oder durch Aufsetzen eines Verschlußmittels, insbesondere einer Verschlußkappe, verschlossen sind.

In Ausgestaltung sieht die Erfindung vor, daß die Zinken im Abstand von etwa 0,5 bis 1 mm nebeneinander am Gehäuse angeordnet sind. Dieser Zinkenabstand hat sich als besonders günstig herausgestellt, weil dadurch ein enger Kontakt zwischen den Zinken und den Haarsträhnen entsteht und somit eine besonders gute Abgabe des Haarfärbemittels von den Zinken an die Haarsträhnen erfolgt.

Nach einer weiteren Ausführungsform ist vorgesehen, daß die Zinken wenigstens zweireihig versetzt zueinander am Gehäuse angeordnet sind. Durch diese mehrreihige, versetzte Anordnung der Zinken werden die Haarsträhnen beim Kämmvorgang wellenförmig durch die Zinken gezogen, so daß ein besonders guter Kontakt zwischen Haarsträhnen und Zinken hergestellt wird und somit ein besonders guter Färbeerfolg erzielbar ist.

Um die durch den Kämmvorgang quer beanspruchten Zinken biegesteif im Gehäuse einzuspannen, ist das Gehäuse mit Abstand von den in das erste poröse Material eingreifenden Zinkenwurzeln mit Halterungen ausgerüstet, wobei der Querschnitt der Halterungen vom runden Querschnitt der Zinken geringfügig abweicht. Durch den geringfügig unterschiedlichen Querschnitt der Halterungen und der Zinken ist gewährleistet, daß Luft in das Gehäuse eintreten kann, so daß durch die Abgabe des Haarfärbemittels im Gehäuse kein Unterdruck entstehen kann.

Nach einer besonders vorteilhaften Ausgestaltung der Erfindung ist vorgesehen, daß etwa 25 bis 35 mm lange Zinken etwa 5 mm in den Speicher eindringen und einen Durchmesser von 1,5 bis 2,5 mm aufweisen. Dabei weist der Speicher eine Erstreckung von etwa 30 bis 60 mm in Längsrichtung der Zinken auf.

Bevorzugt besteht das erste poröse Material des Speichers und das zweite poröse Material der Zinken aus Polyester, Nylon oder Acrylic. Diese Materialien haben sich im Hinblick auf Speicher- und Abgabefähigkeit als besonders günstig erwiesen. So können die Zinken bei einem Eigengewicht von etwa 0,07 g eine Flüssigkeitsmenge vom 0,05 g aufnehmen. Durch diese große Aufnahmefähigkeit der Zinken ist eine Abgabegeschwindigkeit von den Zinken auf das Haar von etwa 1,8 g wässriger Lösung pro Minute möglich.

Die Erfindung sieht auch vor, daß das erste poröse Material des Speichers von einer extrudierten Polyesterfolie umhüllt ist. Durch diese Ausgestaltung wird die Herstellung vereinfacht. Das poröse Material wird dabei kontinuierlich aus sehr langen Fasern hergestellt und durch die Umhüllung verdichtet. Anschließend können aus den langen Fasern, angepaßt an die gewünschte Speicherlänge, entsprechende Speicher abgetrennt werden.

Es ist besonders zweckmäßig, wenn das Gehäuse mit einem die Zinken abdeckenden, abnehmbaren, luftdichten Verschluß ausgerüstet ist. Dadurch wird vermieden, daß wenn die Vorrichtung nicht zum Haarfärben eingesetzt wird, die Zinken austrocknen und die Poren verstopfen, wodurch die Vorrichtung unbrauchbar würde.

Dabei ist es besonders günstig, daß in dem Verschluß ein den Innenraum desselben reduzierender Einsatz aus einem flexiblen Material mit einer konischen Dichtfläche für jeden Zinken angeordnet ist, die jeweils mit einer entsprechend konischen Dichtfläche an der Halterung zusammenwirkt. Diese Ausgestaltung bewirkt eine besonders gute Abdichtung der Zinken, so daß keine Verdunstung des Haarfärbemittels eintreten kann und somit Verluste an Haarfärbemittel sehr gering gehalten werden.

Eine konstruktiv besonders einfache Ausgestaltung ergibt sich, wenn ein die Halterungen für alle Zinken bildendendes Gehäuseteil zwischen dem Gehäuse und dem Verschluß angeordnet ist.

Weiterhin sieht die Erfindung vor, daß an der Außenfläche des Gehäuses Verbindungsmittel zum Anschluß an weitere Gehäuse angeordnet sind. Somit können mehrere Gehäuse miteinander kombiniert werden, in denen beispielswiese Haarfärbemittel unterschiedlicher Farbe gespeichert sind, so daß durch einen Haarfärbevorgang unterschiedliche Haarfärbungen zu erzielen sind.

Es ist zweckmäßig, wenn der Speicher aus dem ersten porösen Material auswechselbar im Gehäuse angeordnet ist. Dadurch kann eine Vorrichtung auch nach der Entleerung des Speichers durch Einsetzen eines neuen Speichers weiterbenutzt werden.

Es kann auch vorgesehen sein, daß die Zinken in einen oder zwei Speicher aus dem ersten porösen Material von entgegengesetzten Seiten eingesetzt sind. Sind dabei die Zinken nur in einem Speicher eingesetzt, so können auch Speicher mit einer größeren Längserstreckung verwandt werden, die dadurch eine größere Speicherkapazität aufweisen, weil dann die Transportwege vom Speicher an die Zinken verkürzt werden.

Schließlich kann auch vorgesehen sein, daß mehrere Speicher mit in diesen eingesetzten Zinken in einem Gehäuse nebeneinander angeordnet sind. Diese Ausbildung ist besonders für ein Gehäuse mit einer Vielzahl von nebeneinander angeordneten Zinken geeignet, wobei bei einem Kämmvorgang eine besonders große Haarfläche gefärbt wird. Dabei können dann die üblichen Speicher, nebeneinander angeordnet, verwandt werden.

Die Erfindung ist nachstehend anhand der Zeichnung beispielsweise näher erläutert. Diese zeigt in
- Fig. 1: in stark vergrößerter schematischer Darstellung die Faserstruktur eines nichtorientierten porösen Materials,
- Fig. 2: ebenfalls in stark vergrößerter schematischer Darstellung im Eindringbereich eines Zinkens in einen Speicher im Längsschnitt zwei aus dem Ausgangsmaterial nach Fig. 1 hergestellte, unterschiedlich stark komprimierte Materialien,
- Fig. 3: einen Schnitt gemäß der Linie III-III in Fig. 2,
- Fig. 4: ein Ausführungsbeispiel der Erfindung im Querschnitt,
- Fig. 5: das Ausführungsbeispiel nach Fig. 4 in einem Längsschnitt,
- Fig. 6: ein weiteres Ausführungsbeispiel in einem Längsschnitt,
- Fig. 7: ein Ausführungsbeispiel mit einreihiger Zinkenanordnung in perspektivischer Darstellung,
- Fig. 8: ein Ausführungsbeispiel mit dreireihiger Zinkenanordnung in perspektivischer Darstellung,
- Fig. 9: ein Ausführungsbeispiel mit zwei nebeneinander angeordneten Gehäusen und in
- Fig. 10: ein weiteres Ausführungsbeispiel.

In Fig. 1 ist ein vergrößerter Ausschnitt aus einem porösen Material 1, wie Polyester, Nylon oder Acrylic, dargestellt. Fasern 2 des porösen Materials 1 weisen keine bevorzugte Orientierung auf, sondern sind in alle Richtungen verzweigt. Zwischen den in Abstand voneinander angeordneten Fasern 2 sind Poren 3 ausgebildet, die ebenfalls keine einheitliche Orientierung aufweisen.

In den Fig. 2 und 3 ist das Ausgangsmaterial 1 nach unterschiedlichen Behandlungsstufen dargestellt. Ein erstes poröses Material 4 (Speicher 15) und ein zweites poröses Material 5 (Zinken 16) sind durch unterschiedlich starke Komprimierung aus dem Ausgangsmaterial 1 entstanden. Das erste poröse Material 4 weist weitgehend parallele Fasern 6 auf, zwischen denen entsprechend parallele Poren 7 ausgebildet sind, welche eine gemeinsame Hauptporenrichtung aufweisen, welche durch einen Pfeil 8 in der Zeichnung angedeutet ist. Durch die Komprimierung des ersten porösen Materials 4 sind die Poren 7 gegenüber den Poren 3 des Ausgangsmaterials 1 zwar im Durchmesser verringert, sie sind aber dennoch groß genug, um eine ausreichend große Menge an Haarfärbemittel speichern zu können.

Das zweite poröse Material 5 ist gegenüber dem ersten porösen Material 4 wesentlich stärker unter Erwärmen und Verkleben von Fasern 9 komprimiert. Zwischen den Fasern 9 sind sehr enge Poren 10 ausgebildet, die wie die Fasern 9 in der Hauptporenrichtung 8 ausgerichtet sind. Im Übergangsbereich 11 zwischen dem ersten porösen Material 4 und dem zweiten porösen Material 5 entsteht durch die unterschiedlichen Durchmesser der Poren 7 des ersten porösen Materials 4 und der Poren 10 des zweiten porösen Materials 5 ein Kapillargefälle, wodurch das im ersten porösen Material 4 gespeicherte Haarfärbemittel beschleunigt in das zweite poröse Material 5 eintritt. Das Haarfärbemittel fließt dann durch die Poren 10 in einen Porenrandbereich 12. Gerät nun das zweite poröse Material 5 in Konktat mit in der Zeichnung nicht dargestellten Haarsträhnen, so wird das Haarfärbemittel über den Porenrandbereich 12 an das Haar abgegeben.

In den Fig. 4 und 5 ist ein erstes Ausführungsbeispiel der Erfindung dargestellt. Eine Vorrichtung 13 weist ein Gehäuse 14 auf, in dem ein Speicher 15 aus dem ersten porösen Material 4 angeordnet ist. In dem Speicher 15 sind Zinken 16 aus dem zweiten porösen Material 5 im Bereich der Zinkenwurzeln 17 in den Speicher 15 nebeneinander in einem Abstand von etwa 0,5 bis 1,0 mm eingesetzt. Dabei dringen die Zinkenwurzeln 17 etwa 5 mm in den Speicher 15 ein, der eine Längserstreckung von etwa 40 mm aufweist.

Im Bereich der freien Enden 18 der Zinken 16 sind die in Fig. 2 dargestellten Poren 10 des zweiten porösen Materials 5 der Zinken 16 durch Ultraschall, Erwärmen oder Verkleben verschlossen, so daß kein Haarfärbemittel aus den freien Enden 18 der Zinken 16 austreten kann.

Oberhalb des Speichers 15 ist am Gehäuse 14 ein Gehäuseteil 19 angeordnet, das Halterungen 20 für die Zinken 16 aufweist. Die Querschnitte dieser Halterungen 20 weichen geringfügig vom kreisförmigen Querschnitt der Zinken 16 ab, so daß beim Gebrauch der Vorrichtung 13 jederzeit Luft in das Gehäuse 14 eintreten kann und somit durch das Austreten des Haarfärbemittels ein Unterdruck im Gehäuse 14 entstehen kann. Die Zinken sind durch das Eindringen ihrer Zinkenwurzeln 17 in den Speicher 15 und die Führung in den Halterungen 20 biegesteif im Gehäuse 14 angeordnet, so daß sie bei einer Querbeanspruchung durch den Kämmvorgang nicht abknicken oder aus dem Gehäuse 14 herausrutschen können.

Wenn die Vorrichtung 13 nicht zum Haarfärben benutzt wird, ist oberhalb des Gehäuses 14 ein die Zinken 16 abdeckender Verschluß 21 angeordnet. Im Innenraum dieses Verschlusses 21 ist ein Einsatz 22 aus einem flexiblen Material ausgebildet, der entsprechend der Anzahl der Zinken 16 rohrförmige Öffnungen 23 aufweist, welche die Zinken 16 überdecken. Im Öffnungsbereich der rohrförmigen Öffnungen 23 sind jeweils konische Dichtflächen 24 angeordnet, die mit entsprechenden konischen Dichtflächen 25 an den Halterungen 20 korrespondieren. Durch das Aufsetzen des Verschlusses 21 auf das Gehäuseteil 19 und somit das Gehäuse 14 sind die Zinken 16 über die Dichtflächen 24 und 25 luftdicht von der Umgebung abgeschlossen, so daß kein Haarfärbemittel aus den Zinken 16 austreten kann bzw. die Poren 10 der Zinken 16 nicht durch Austrocknen verstopfen können.

Wie besonders gut aus Fig. 5 hervorgeht, erfolgt der Haarfärbevorgang mit der Vorrichtung 13 folgendermaßen: Nach Abnehmen des Verschlusses 21 werden die Zinken 16 in Kämmbewegung durch das Kopfhaar gezogen, so daß einzelne Haarsträhnen in den Bereich zwischen den Zinken 16 gelangen. Durch den geringen Abstand der Zinken 16 voneinander geraten die Haarsträhnen dabei in Kontakt mit den Seitenflächen der Zinken 16, so daß über den Porenrandbereich 12 des zweiten porösen Materials 5 der Zinken 16 Haarfärbemittel an die einzelnen Haarsträhnen abgegeben wird. Diese abgegebene Menge wird durch die in den Fig. 2 und 3 dargestellte Ausgestaltung des ersten porösen Materials 4 des Speichers 15 und des zweiten porösen Materials 5 der Zinken 16 jederzeit kontinuierlich vom Speicher 15 an die Zinken 16 nachgeliefert. Bei dem in Fig. 5 dargestellten Ausführungsbeispiel ist eine Abgabegeschwindigkeit von etwa 1,8 g wässrigem Haarfärbemittel pro Minute zu erreichen.

Fig. 6 zeigt ein weiteres Ausführungsbeispiel, wobei gleiche Bezugszeichen wie in Fig. 4 und 5 mit dem zusätzlichen Index "a" verwandt worden sind. Die Vorrichtung 13a weist ein Gehäuse 14a auf, welches etwa dreimal so breit wie das Gehäuse 14 nach Fig. 5 ist. Im Gehäuse 14a sind nebeneinander drei Speicher 15a angeordnet, deren erstes poröses Material 4 jeweils von einer Polyesterfolie 26 umhüllt ist. Die Zinken 16a sind entsprechend nebeneinander in die Speicher 15a eingesetzt. Mit dieser Vorrichtung 13a kann gegenüber der Vorrichtung 13 aus Fig. 5 mit einem Kämmvorgang eine wesentlich größere Haarfläche gefärbt werden.

In den Fig. 7 und 8 sind in perspektivischer Darstellung zwei Ausführungsvarianten der Erfindung dargestellt, wobei gleiche Bezugszeichen wie in Fig. 4 und 5 mit dem zusätzlichen Index "b" bzw. "c" verwandt worden sind. Nach Fig. 7 sind die Zinken 16b der Vorrichtung 13 im gleichen Abstand einreihig nebeneinander angeordnet. Dagegen weist die Vorrichtung 13c in Fig. 8 eine dreireihige Anordnung der Zinken 16c auf, wobei die Zinken 16c jeweils versetzt zueinander angeordnet sind. Mit dieser mehrreihigen versetzten Anordnung der Zinken 16c ist eine besonders günstige Haarfärbung zu erzielen, weil die Haarsträhnen in gewellter Form durch die Zinken 16c gezogen werden und somit ein besonders enger Kontakt zwischen Haarsträhnen und Zinken entsteht.

In Fig. 9 ist ein weiteres Ausführungsbeispiel dargestellt, wobei die gleichen Bezugszeichen wie in den Fig. 4 und 5 mit dem zusätzlichen Index "d" verwandt sind. In ein Gehäuse 27 sind zwei Vorrichtungen 13d eingeschoben, wobei zur Verdeutlichung die eine Vorrichtung in halbeingeschobenen Zustand dargestellt ist. Mit dieser Ausgestaltung lassen sich mehrere Färbevorrichtungen 13d miteinander kombinieren, die beispielsweise Speicher mit Haarfärbemittel unterschiedlicher Farbe aufweisen. Somit können unterschiedlich gefärbte Haarsträhnen erzeugt werden.

In Fig. 10 ist eine weitere Variante der Erfindung dargestellt, wobei die Bezugszeichen hier mit dem Index "e" versehen sind. Die Zinken 16e sind dabei von entgegengesetzten Seiten in den Speicher 15e aus dem ersten porösen Material eingesetzt. Der Speicher 15e kann dabei in Längserstreckung länger ausgebildet sein, weil die Transportwege vom Speicher 15e an die Zinken 16e durch die beidseitige Ausbildung kürzer sind.

Natürlich ist die Erfindung nicht auf die in der Zeichnung dargestellten Ausführungsbeispiele beschränkt. Weitere Ausgestaltungen der Erfindung sind möglich, ohne den Grundgedanken zu verlassen. So ist neben der Verwendung von Haarfärbemitteln selbstverständlich auch eine Verwendung von Avivagemitteln od. dgl. möglich u. dgl. mehr.

## Patentansprüche

1. Vorrichtung zur kontinuierlichen Abgabe eines Haarfärbemittels auf die Kopfhaare von Menschen mit einem Speicher für das Haarfärbemittel aus einem ersten porösen Material innerhalb eines Gehäuses und in das erste poröse Material eingesetzten, mit diesem in Kapillarverbindung stehenden Zinken aus einem zweiten porösen Material, wobei sich das erste poröse Material des Speichers über ein Mehrfaches der Eindringtiefe der Zinken in Eindringrichtung erstreckt,
dadurch gekennzeichnet,
daß die Zinken (16) im Oberflächenbereich ihrer freien Enden (18) mit verschlossenen Poren (10) ausgebildet sind und daß die Hauptporenrichtung (8) des zweiten porösen Materials (5) der Zinken (16) und des ersten porösen Materials (4) des Speichers (15) im wesentlichen gleichgerichtet parallel zur Zinkenlängsrichtung ist, wobei die Poren (7) des ersten porösen Materials (4) größer als die Poren (10) des zweiten porösen Materials (5) ausgebildet sind.

2. Vorrichtung nach Anspruch 1,
dadurch gekennzeichnet,
daß das erste poröse Material (4) des Speichers (15) und das zweite poröse Material (5) der Zinken (16) durch Komprimierung aus nichtorientiertem, faserförmigem Material (1) gebildet ist, wobei die Komprimierung des zweiten porösen Materials (5) stärker als die des ersten Materials (4) ist.

3. Vorrichtung nach Anspruch 1 oder 2,
dadurch gekennzeichnet,
daß das zweite poröse Material (5) der Zinken (16) unter Erwärmen und Verkleben komprimiert ist.

4. Vorrichtung nach einem der vorangehenden Ansprüche,
**dadurch gekennzeichnet,**
daß die Poren (10) im Oberflächenbereich der freien Enden (18) der Zinken (16) durch Ultraschall, Erwärmen oder Verkleben oder durch Aufsetzen eines Verschlußmittels, insbesondere einer Verschlußkappe, verschlossen sind.

5. Vorrichtung nach einem der vorangehenden Ansprüche,
**dadurch gekennzeichnet,**
daß die Zinken (16) im Abstand von etwa 0,5 bis 1 mm nebeneinander am Gehäuse (14) angeordnet sind.

6. Vorrichtung nach einem der vorangehenden Ansprüche,
**dadurch gekennzeichnet,**
daß die Zinken (16c) wenigstens zweireihig versetzt zueinander am Gehäuse (13c) angeordnet sind.

7. Vorrichtung nach einem der vorangehenden Ansprüche,
**dadurch gekennzeichnet,**
daß das Gehäuse (13) mit Abstand von den in das erste poröse Material (4) eingreifenden Zinkenwurzeln (17) mit Halterungen (20) ausgerüstet ist, wobei der Querschnitt der Halterungen (20) vom runden Querschnitt der Zinken (16) geringfügig abweicht.

8. Vorrichtung nach einem der vorangehenden Ansprüche,
**dadurch gekennzeichnet,**
daß etwa 25 bis 35 mm lange Zinken (16) etwa 5 mm in den Speicher (15) eindringen und einen Durchmesser von 1,5 bis 2,5 mm aufweisen.

9. Vorrichtung nach einem der vorangehenden Ansprüche,
**dadurch gekennzeichnet,**
daß der Speicher (15) eine Erstreckung von etwa 30 - 60 mm in Längsrichtung der Zinken (16) aufweist.

10. Vorrichtung nach einem der vorangehenden Ansprüche,
**dadurch gekennzeichnet,**
daß das erste poröse Material (4) des Speichers (15) und das zweite poröse Material (5) der Zinken (16) aus Polyester, Nylon oder Acrylic besteht.

11. Vorrichtung nach einem der vorangehenden Ansprüche,
**dadurch gekennzeichnet,**
daß das erste poröse Material (4) des Speichers (15) von einer extrudierten Polyesterfolie (26) umhüllt ist.

12. Vorrichtung nach einem der vorangehenden Ansprüche,
**dadurch gekennzeichnet,**
daß das Gehäuse (13) mit einem die Zinken (16) abdeckenden, abnehmbaren, luftdichten Verschluß (21) ausgerüstet ist.

13. Vorrichtung nach einem der vorangehenden Ansprüche,
**dadurch gekennzeichnet,**
daß in dem Verschluß (21) ein den Innenraum desselben reduzierender Einsatz (22) aus einem flexiblen Material mit einer konischen Dichtfläche (24) für jeden Zinken (16) angeordnet ist, die mit einer entsprechenden konischen Dichtfläche (25) an der Halterung (20) zusammenwirkt.

14. Vorrichtung nach Anspruch 7, 12 oder 13,
**dadurch gekennzeichnet,**
daß ein die Halterungen (20) für alle Zinken (16) bildendes Gehäuseteil (19) zwischen dem Gehäuse (13) und dem Verschluß (21) angeordnet ist.

15. Vorrichtung nach einem der vorangehenden Ansprüche,
**dadurch gekennzeichnet,**
daß an der Außenfläche des Gehäuses (13d) Verbindungsmittel (27) zum Anschluß an weitere Gehäuse angeordnet sind.

16. Vorrichtung nach einem der vorangehenden Ansprüche,
**dadurch gekennzeichnet,**
daß der Speicher (15) aus dem ersten porösen Material (4) auswechselbar im Gehäuse (13) angeordnet ist.

17. Vorrichtung nach einem der vorangehenden Ansprüche,
**dadurch gekennzeichnet,**
daß Zinken (16e) in einen oder zwei Speicher (15e) aus dem ersten porösen Material (4) von entgegengesetzten Seiten eingesetzt sind.

18. Vorrichtung nach einem der vorangehenden Ansprüche,
**dadurch gekennzeichnet,**
daß mehrere Speicher (15a) mit in diesen eingesetzten Zinken (16a) in einem Gehäuse (13a) nebeneinander angeordnet sind.

## Claims

1. Device, for the continuous dispensing of a hair dyeing medium onto the head hairs of human beings, with a storage device for the hair dyeing medium of a first porous material within a housing and tines of a second porous material, which are inserted into the first porous material and stand in capillary connection therewith, wherein the first porous material of the storage device extends in the direction of ingress by a multiple of the depth of ingress of the tines, characterised thereby, that the tines (16) are formed with closed pores (10) in the surface region of their free ends (18) and that the main pore direction (8) of the second porous material (5) of the tines (16) and of the first porous material (4) of the storage device (15) is directed substantially equally and parallelly to the longitudinal direction of the tines (16), wherein the pores (7) of the first porous material (4) are formed to be larger than the pores (10) of the second porous material (5).

2. Device according to claim 1, characterised thereby, that the first porous material (4) of the storage device (15) and the second porous material (5) of the tines (16) is formed by compression of non-oriented fibrous material (1), wherein the compression of the second porous material (5) is greater than that of the first porous material (4).

3. Device according to claim 1 or 2, characterised thereby, that the second porous material (5) of the tines (16) is compressed while being heated and glued.

4. Device according to one of the preceding claims, characterised thereby, that the pores (10) in the surface region of the free ends (18) of the tines (16) are closed off by ultrasonics, heating or glueing or putting on a closure means, in particular a closure cap.

5. Device according to one of the preceding claims, characterised thereby, that the tines (16) are arranged at the housing (14) one beside the other at a spacing of about 0.5 to 1 millimetre.

6. Device according to one of the preceding claims, characterised thereby, that the tines (16c) are arranged at the housing (13c) one displaced relative to the other in at least two rows.

7. Device according to one of the preceding claims, characterised thereby, that the housing (13) is equipped with mounts (20) at a spacing from the tine roots (17) engaging into the first porous material (4), wherein the cross-section of the mounts (20) departs slightly from the round cross-section of the tines (16).

8. Device according to one of the preceding claims, characterised thereby, that the tines (16) have a length of about 25 to 35 millimetres and a diameter of 1.5 to 2.5 millimetres and enter into the storage device (15) by about 5 millimetres.

9. Device according to one of the preceding claims, characterised thereby, that the storage device (15) displays an extent of about 30 to 60 millimetres in the longitudinal direction of the tines (16).

10. Device according to one of the preceding claims, characterised thereby, that the first porous material (4) of the storage device (15) and the second porous material (5) of the tines (16) consists of polyester, nylon or acrylic.

11. Device according to one of the preceding claims, characterised thereby, that the first porous material (4) of the storage device (15) is enveloped by an extruded polyester foil (26).

12. Device according to one of the preceding claims, characterised thereby, that the housing (13) is equipped with a removable air-tight closure (21) covering the tines (16).

13. Device according to one of the preceding claims, characterised thereby, that an insert (22) of a flexible material with a conical sealing surface (24) for each of the tines (16), which co-operates with a corresponding conical sealing surface (25) at the mount (20), is arranged in the closure (21) and reduces the interior space thereof.

14. Device according to claim 7, 12 or 13, characterised thereby, that a housing part (19), which forms the mounts (20) for all the tines (16), is arranged between the housing (13) and the closure (21).

15. Device according to one of the preceding claims, characterised thereby, that connecting means (27) are arranged at the external surface of the housing (13d) for connection to further housings.

16. Device according to one of the preceding claims, characterised thereby, that the storage device (15) of the first porous material (4) is mounted in the housing (13) to be exchangeable.

17. Device according to one of the preceding claims, characterised thereby, that tines (16e) in one or two storage devices (15e) of the first porous material (4) are inserted from opposite sides.

18. Device according to one of the preceding claims, characterised thereby, that several storage devices (15a) with tines (16a) inserted therein are arranged one beside the other in a housing (13a).

## Revendications

1. Dispositif pour distribuer en continu un produit colorant les cheveux sur une chevelure humaine, comportant un réservoir pour le produit colorant les cheveux constitué dans un premier matériau poreux et logé à l'intérieur d'un boîtier, ainsi que pourvu de dents constituées dans un deuxième matériau poreux, implantées dans le premier matériau poreux et en relation capillaire avec celui-ci, ce premier matériau poreux du réservoir s'étendant sur une longueur qui est un multiple de la profondeur de pénétration des dents et étant orienté dans le sens de pénétration de celles-ci, ce dispositif étant caractérisé par le fait que les dents (16), au niveau de la surface de leur extrémités libres (18), comportent des pores fermés (10), et que les pores de ces dents (16), donc du deuxième matériau poreux (5),ainsi que ceux du réservoir (15), donc du premier matériau poreux (4), présentent essentiellement la même orientation principale (8), laquelle est parallèle au sens de la longueur des dents, les pores (7) du premier matériau poreux (4) étant plus gros que les pores (10) du deuxième matériau poreux (5).

2. Dispositif selon la revendication 1, caractérisé par le fait que le premier matériau poreux (4) du réservoir (15) et le deuxième matériau poreux (5) des dents (16) sont constitués dans un matériau (1) à fibres non-orientées qui a subi une compression, la compression du deuxième matériau poreux (5) étant plus forte que la compression du premier matériau poreux (4).

3. Dispositif selon l'une ou l'autre des revendications 1 ou 2, caractérisé par le fait que le deuxième matériau poreux (5) des dents (16) est comprimé en le chauffant et en l'agglomérant.

4. Dispositif selon l'une uelconque des revendications 1 à 3, caractérisé par le fait que les pores (10) situés au niveau de la surface des extrémités libres (18) des dents (16) sont fermés par ultrasons, par chauffage ou par agglomération, ou bien par pose d'un moyen d'obturation, en particulier d'un capuchon de fermeture.

5. Dispositif selon l'une quelconque des revendications 1 à 4, caractérisé par le fait que les dents (16) sont disposées les unes à côté des autres dans le boîtier (14) et espacées de 0,5 à 1 mm.

6. Dispositif selon l'une quelconque des revendications 1 à 5, caractérisé par le fait que les dents (16c) sont disposées sur au moins deux rangées dans un boîtier (13c) et qu'elles sont décalées les unes par rapport aux autres.

7. Dispositif selon l'une quelconque des revendications 1 à 6, caractérisé par le fait que le boîtier (13) est pourvu, à distance des racines (17) des dents prises dans le premier matériau poreux (4), de supports (20) dont la section transversale est écartée de manière insignifiante par rapport à la section circulaire des dents (16).

8. Dispositif selon l'une quelconque des revendications 1 à 7, caractérisé par le fait que les dents (16) ayant une longueur d'environ 25 à 35 mm pénètrent dans le réservoir (15) sur environ 5 mm et ont un diamètre de 1,5 à 2,5 mm.

9. Dispositif selon l'une quelconque des revendications 1 à 8, caractérisé par le fait que le réservoir (15) présente une longueur d'environ 30-60 mm dans le sens de la longueur des dents (16).

10. Dispositif selon l'une quelconque des revendications 1 à 9, caractérisé par le fait que le premier matériau poreux (4) du réservoir (15) et le deuxième matériau poreux (5) des dents (16) sont constitués dans du polyester, du nylon ou dans une matière acrylique.

11. Dispositif selon l'une quelconque des revendications 1 à 10, caractérisé par le fait que le premier matériau poreux (4) du réservoir (15) est recouvert d'une feuille de polyester (26) extrudée.

12. Dispositif selon l'une quelconque des revendications 1 à 11, caractérisé par le fait que le boîtier (13) est pourvu d'une fermeture (21) étanche à l'air, amovible, recouvrant les dents (16).

13. Dispositif selon l'une quelconque des revendications 1 à 12, caractérisé par le fait que la fermeture (21) est pourvue d'un revêtement intérieur (22) réduisant son espace intérieur, constituée dans un matériau flexible et pourvu pour chacune des dents (16) d'une surface d'étanchéité (24) conique qui coopère avec une surface d'étanchéité (25) conique correspondante située sur le support (20).

14. Dispositif selon l'une ou l'autre des revendications 7, 12 ou 13, caractérisé par le fait qu'une partie (19) du boîtier constituant le support (20) pour toutes les dents (16) est située entre le boîtier (13) et la fermeture (21).

15. Dispositif selon l'une quelconque des revendications 1 à 14, caractérisé par le fait que la face extérieure (13d) du boîtier est pourvue de moyens de fixation (27) permettant à celui-ci d'être relié à d'autres boîtiers.

16. Dispositif selon l'une quelconque des revendications 1 à 15, caractérisé par le fait que le réservoir (15) constitué dans le premier matériau poreux (4) est engagé dans le boîtier (13) de manière à pouvoir être remplacé.

17. Dispositif selon l'une quelconque des revendications 1 à 16, caractérisé par le fait que des dents (16e) sont implantées des deux côtés opposés dans un ou deux réservoirs (15e) constitué(s) dans le premier matériau poreux (4).

18. Dispositif selon l'une quelconque des revendications 1 à 17, caractérisé par le fait que plusieurs réservoirs (15a), pourvus de dents (16a) qui y sont implantées, sont disposés les uns à côté des autres dans un boîtier (13a).
